# EUROPÄISCHE PATENTSCHRIFT

(11) **EP 0 585 884 B1**
(45) Veröffentlichungstag und Bekanntmachung des Hinweises auf die Patenterteilung: **09.10.1996**
(21) Anmeldenummer: 93113921.6
(22) Anmeldetag: 31.08.1993
(51) Int. Cl.: D06F 71/10

(54) **Antriebs- und Bremseinrichtung für eine Karussell-Bügelmaschine**
Drive and brake device for a rotary ironing machine
Dispositif d'entraînement et de freinage pour une machine à repasser-caroussel

(30) Priorität: 01.09.1992 DE 4229037
(43) Veröffentlichungstag der Anmeldung: 09.03.1994
(73) Patentinhaber: Engel, Harald, A-2380 Perchtoldsdorf (AT)
(72) Erfinder: Engel, Harald, A-2380 Perchtoldsdorf (AT)
(74) Vertreter: TER MEER - MÜLLER - STEINMEISTER & PARTNER

(56) Entgegenhaltungen:
- DE-A- 1 158 035
- DE-A- 2 012 373
- DE-A- 3 631 844
- DE-B- 1 078 530
- DE-C- 908 128
- DESIGN ENGINEERING Dezember 1974 , LONDON Seiten 29 - 35 J. PARRISH 'Applications of dashpot cylinders and check-units in hydro-pneumatic techniques'

## Beschreibung

Die Erfindung betrifft eine Antriebs- und Bremseinrichtung für eine Bügelmaschine in Karussellform, bei der ein durch Umsteuern eines Antriebsfluids hin- und herbewegbarer Kolben eines Antriebszylinders eine Drehbühne intermittierend antreibt und bei der eine Bremsvorrichtung vorhanden ist, welche die vom Antriebszylinder beschleunigte Drehbühne vor Erreichen einer Bearbeitungsposition verzögert.

Bei Konfektionsbügelmaschinen in Karussellform sind zwei prinzipielle Antriebsarten bekannt:
a) Ein erstes Antriebssystem könnte als "Schleudersystem" bezeichnet werden, bei welchem mit zwei am drehenden Ende befestigten und mit Fangvorrichtungen versehenen Zylindern die Drehbühne von einem bestimmten Bearbeitungspunkt zum nächsten Bearbeitungspunkt gestossen und dort gefangen und abgebremst wird.
b) Bei dem anderen Antriebssystem hat ein Antriebs- oder Drehzylinder nach Art eines Lokomotivenantriebs Dauerzugriff auf die Drehbühne.

Die Erfindung bezieht sich auf die letztere Art eines Antriebssystems mit zugeordneter Bremseinrichtung.

Bremseinrichtungen bei Karussell-Bügelmaschinen mit dauerndem Zugriff des Antriebszylinders auf die Drehbühne werden überwiegend durch Öl-Stoßdämpfer gebremst (DE-AS 1 158 035). Ein solches Stoßdämpfersystem ist relativ aufwendig und teuer, weil komplizierte Hydraulikteile verwendet werden müssen. Andere Systeme (DE-AS 1 078 530, DE-PS 908 128) arbeiten mit Komprimierung von Luft im Sinne einer Luftpumpe, was zu hoher Geräuschbelastung und durch die unpräzise Wirkung zu hohen mechanischen Beanspruchungen führen kann, insbesondere bei Leckagen des Druckzylinders. Eine Einstellbarkeit des Bremsvorgangs ist hier nicht gegeben oder nur erschwert möglich. Bekannt sind auch Kombinationen eines Luftdruckstoßdämpfers mit einem komplexen mechanischen System (DE-OS 2 012 373), das einem hohen mechanischen Verschleiß unterliegt und störanfällig sein kann.

Der Erfindung liegt die Aufgabe zugrunde, ein Antriebssystem mit zugeordneter Bremseinrichtung für eine Karussell-Bügelmaschine zu schaffen, bei dem die Bremseinrichtung wesentlich einfacher gestaltet und zuverlässiger ist als bei bekannten Systemen nach dem Stand der Technik.

Die Erfindung ist bei einer Antriebs- und Bremseinrichtung für eine Karussell-Bügelmaschine nach der eingangs genannten Gattung erfindungsgemäß dadurch gekennzeichnet, daß die Bremseinrichtung ein passiver Bremszylinder ist, der im einen Totpunktbereich seines Kolbens direkt an eine Druckquelle und im anderen Totpunktbereich über eine in Gegenrichtung zur Druckquelle wirkende Drossel und ein Magnetventil, das über einen vom Kolben der Bremsvorrichtung vor Erreichen des oberen Totpunkts betätigbaren Schalter vom Durchlaßzustand In einen Sperrzustand umsteuerbar ist, an die Druckquelle angeschlossen ist.

Vorzugsweise erfolgt der Direktanschluß der Druckquelle über ein Rückschlagventil an den unteren Totpunktbereich des Bremszylinders. Die Drossel ist über ein elektrisch steuerbares Ventil an das gemeinsame Rückschlagventil und über dieses an die Druckquelle angeschlossen.

Weitere vorteilhafte Einzelheiten und Ergänzungen des Erfindungsgedankens ergeben sich aus der nachfolgenden Beschreibung in Verbindung mit der beigefügten Zeichnung in der
- **Fig. 1** das Anordungsschema für eine erfindungsgemäße Antriebs- und Bremseinrichtung einer Karusell-Bügelmaschine zeigt und
- **Fig. 2** zur Erläuterung des Funktionsprinzips der Antriebs- und Bremseinrichtung dient.

Das in Fig. 1 veranschaulichte Antriebs- und Bremssystem für eine Karusell-Bügelmaschine besteht im wesentlichen aus zwei ähnlichen oder gleich aufgebauten. hydraulisch oder pneumatisch zu betätigenden Hub/Schubzylindern 1 und 2, wobei der Zylinder 1 der aktive Antriebs- oder Drehzylinder und der Zylinder 2 der Bremszylinder ist, der die durch den Antriebszylinder 1 beschleunigte Drehbühne vor Erreichen einer End-oder Bearbeitungsposition elastisch abbremsen soll.

Der Bezugshinweis P in Fig. 1 bezeichnet Anschlußleitungen für eine - gegebenenfalls mehrere - pneumatische oder hydraulische Druckquellen. Der Kolben 20 des aktiven Drehzylinders wird aus der in ausgezogener Linienführung dargestellten ausgefahrenen Position 13 in die gestrichelt dargestellte. eingefahrene Position 14 dadurch bewegt. daß ein 5/2-Schieber 3 durch Aktivierung eines Magnetventils 5 Druckfluid in den oberen (rechtsseitigen) Totpunktbereich einleitet. Sobald der Kolben 20 den unteren Totpunktbereich erreicht, wird ein Magnetschalter 15 durch den Kolben betätigt und der Schieber 3 wird durch Umsteuerung eines Magnetventils 4 entlüftet, wodurch der Kolben 20 wiederum in die Ausgangsposition 13 zurückfährt.

Der Bremszylinder 2 andererseits ist im Bereich seines unteren Totpunkts über ein Rückschlagventil 10 unmittelbar und dauernd an die Druckquelle P angeschlossen. Dadurch ist sichergestellt. daß im Bremszylinder 2 auch bei eventueller geringer Undichtheit stets die volle Druckfluidkapazität zur Verfügung steht.

Fährt nun der Kolben 20 des Drehzylinders 1 und der parallel geschaltete Kolben 21 des Bremszylinders 2 von der ausgefahrenen Position 13 in die eingeschobene Position 14, so strömt das Druckfluid ungehindert vom Anschlußpunkt 11 über ein offenes Magnetventil 17 und eine Rückschlagdrossel 6 zum oberen (rechtsseitigen) Totpunktbereich des Bremszylinders 2.

Durch die Umsteuerung des aktiven Drehzylinders 1 fährt anschließend auch der Kolben 21 des Bremszylinders 2 wieder von 14 nach 13, wobei jetzt jedoch die in Gegenrichtung zur Druckquelle wirksame Drossel 6 für eine gegebenenfalls einstellbare Geschwindigkeitsreduzierung sorgt. Dabei strömt das Fluid über das offene Magnetventil zum unteren Totpunktbereich 11. Sobald der Kolben 21 des Bremszylinders 2 in den Bereich der oberen (rechtsseitigen) End- oder Totpunktposition gelangt, wird durch den Kolben 21 ein Magnetschalter 16 betätigt, über den ein Magnetventil 17 geschlossen wird. Der jetzt bereits durch die Drossel 6 in den Leitungsbereich zwischen der Drossel 6 und dem Magnetventil 7 verzögernd eintretende Fluidstrom ist jetzt gesperrt und baut im oberen Totpunktbereich 12 einen Puffer auf, wodurch nicht nur der Kolben 21 sondern auch der in Tandem geschaltete Kolben 20 des Drehzylinders 1 und damit die Karussell-Drehbühne abgebremst werden.

Die Wirkung des Fluidpuffers im Bereich des oberen Totpunkts 12 kann einstellbar sein und zwar beispielsweise dadurch, daß das Magnetventil 7 im Sperrzustand mehr oder weniger geschlossen wird.

Die Erfindung hat gegenüber bekannten Bremssystemen für Karussell-Bügelmaschinen außer dem sehr einfachen Anordnungs- und Schaltungssystem den Vorteil, daß der Bremszylinder 2 dauernd an die Fluiddruckquelle P angeschlossen ist und auch bei gewisser Undichtigkeit eine praktisch volle Funktion der Bremse gewährleistet. Durch die Verzögerung in zwei Stufen, d.h. einmal zunächst nur über die Drossel 6, zum anderen zusätzlich durch die Betätigung des Magnetventils 7 wird eine optimale Verzögerungswirkung erzielt.

## Patentansprüche

1. Antriebs- und Bremseinrichtung für eine Bügelmaschine in Karussellform, bei der ein durch Umsteuern eines Antriebsfluids (P) hin- und herbewegbarer Kolben (20) eines Antriebszylinders (1) eine Drehbühne intermitierend antreibt, und bei der eine Bremsvorrichtung vorhanden ist, welche die vom Antriebszylinder beschleunigte Drehbühne vor Erreichen einer Bearbeitungsposition verzögert, **dadurch gekennzeichnet,** daß die Bremsvorrichtung ein passiver, mit dem Antriebszylinder gekoppelter Bremszylinder (2) ist, der im einen Totpunktbereich (11) seines Kolbens (21) direkt an eine Fluiddruckquelle (P) und im anderen Totpunktbereich (12) über eine in Gegenrichtung zur Fluiddruckquelle (P) wirkende Drossel (6) und ein Magnetventil (7), das über einen vom Kolben der Bremsvorrichtung vor Erreichen des oberen Totpunkts (12) betätigbaren Schalter (16) vom Durchlaßzustand in einen Sperrzustand umsteuerbar ist, an die Fluiddruckquelle (P) angeschlossen ist.

2. Antriebs- und Bremseinrichtung nach Anspruch 1 **dadurch gekennzeichnet**, daß der eine Totpunktbereich (11) des Bremszylinders (2) mit Direktanschluß an die Fluiddruckquelle (P) der untere Totpunktbereich des Kolbens (21), d.h. bei eingefahrener Kolbenstange, ist.

3. Antriebs- und Bremseinrichtung nach Anspruch 2, **dadurch gekennzeichnet,** daß der untere Totpunktbereich (11) des Bremszylinders (2) und der der Fluiddruckquelle (P) zugekehrte Anschluß der Drossel (6) über ein gemeinsames Rückschlagventil (10) an die Fluiddruckquelle (P) angeschlossen sind.

4. Antriebs- und Bremseinrichtung nach einem der vorstehenden Ansprüche. **dadurch gekennzeichnet**, daß der Sperrzustand zur Regulierung der Bremswirkung von Vollsperrung bis zu einem vorgebbaren Durchlaßgrad einstellbar ist.

5. Antriebs- und Bremseinrichtung nach einem der vorstehenden Ansprüche, **dadurch gekennzeichnet**, daß die unidirektional wirkende Drossel (6) durch eine einstellbare Leitungsquerschnittsverengung gebildet ist, zu der ein Rückschlagventil parallel liegt.

## Claims

1. Driving and braking device for a rotary ironing machine, in which a piston (20) of a driving cylinder (1), it being possible to move said piston backwards and forwards by switching over a driving fluid (P), intermittently drives a rotary table, and in which there is a braking appliance which retards the rotary table, accelerated by the driving cylinder, before it reaches a working position, characterized in that the braking appliance is a passive braking cylinder (2) which is coupled with the driving cylinder and is connected, in one dead centre region (11) of its piston (21), directly to a fluid pressure source (P) and, in the other dead centre region (12), is connected to the fluid pressure source (P) via a restrictor (6) acting in the opposite direction to the fluid pressure source (P) and via a solenoid valve (7) which can be switched over from the open state to a blocking state by means of a switch (16) actuable by the piston of the braking appliance before the top dead centre (12) is reached.

2. Driving and braking device according to Claim 1, characterized in that the dead centre region (11) of the brake cylinder (2) with direct connection to the fluid pressure source (P) is the bottom dead centre region of the piston (21), i.e. that when the piston rod is retracted.

3. Driving and braking device according to Claim 2, characterized in that the bottom dead centre region (11) of the brake cylinder (2) and that connection of the restrictor (6) which faces the fluid pressure source (P) are connected to the fluid pressure source (P) by a common nonreturn valve (10).

4. Driving and braking device according to one of the preceding claims, characterized in that the blocking state can be adjusted from full blocking to a specifiable degree of opening in order to regulate the braking effect.

5. Driving and braking device according to one of the preceding claims, characterized in that the unidirectionally acting restrictor (6) is formed by an adjustable constriction of the line cross-section, with which a nonreturn valve is in parallel.

## Revendications

1. Dispositif de freinage et d'entraînement pour une machine à repasser en forme de carrousel, dans lequel un piston (20) d'un vérin (1) déplaçable en va-et-vient par commande d'un fluide d'entraînement (P), entraîne de manière intermittente un plateau rotatif et dans lequel il est prévu un mécanisme de freinage qui retarde le plateau tournant accéléré par le vérin avant d'atteindre une position de traitement, caractérisé en ce que le mécanisme de freinage est un cylindre de freinage (2) passif, qui est couplé au vérin, et raccordé, dans une zone de point mort (11) de son piston (21), directement à une source de fluide comprimé (P) et, dans l'autre zone de point mort (12), à la source de fluide comprimé (P) par l'intermédiaire d'un clapet d'étranglement (6), agissant dans le sens opposé à la source de fluide comprimé (P), et d'une électrovanne (7) qui peut être commutée de l'état de passage à l'état de blocage par l'intermédiaire d'un interrupteur (16) actionnable par le piston du mécanisme de freinage avant d'atteindre le point mort supérieur (12).

2. Dispositif de freinage et d'entraînement selon la revendication 1, caractérisé en ce que la zone de point mort (11) du cylindre de freinage (2), avec un raccordement direct à la source de fluide comprimé (P), constitue la zone inférieure de point mort du piston (21), c'est-à-dire quand la tige de piston est en position rentrée.

3. Dispositif de freinage et d'entraînement selon la revendication 2, caractérisé en ce que la zone inférieure de point mort (11) du cylindre de freinage (2) et le raccordement du clapet d'étranglement (6), adjacent à la source de fluide comprimé (P), sont raccordés , par l'intermédiaire d'un clapet de non retour commun (10), à la source de fluide comprimé (P).

4. Dispositif de freinage et d'entraînement selon l'une des revendications précédentes, caractérisé en ce que l'état de blocage est réglable depuis le blocage total jusqu'à un état de passage pouvant être prédéterminé afin de réguler l'effet de freinage.

5. Dispositif de freinage et d'entraînement selon l'une des revendications précédentes, caractérisé en ce que le clapet d'étranglement (6), agissant de manière unidirectionnelle, est constitué par un rétrécissement réglable de la section transversale de conduite, un clapet de non retour étant disposé en parallèle à ce dernier.
